# EUROPÄISCHE PATENTSCHRIFT

(11) **EP 2 385 313 B1**
(45) Veröffentlichungstag und Bekanntmachung des Hinweises auf die Patenterteilung: **22.10.2014**
(21) Anmeldenummer: 11164039.7
(22) Anmeldetag: 28.04.2011
(51) Int. Cl.: F24C 15/10

(54) **Kochfeld**
Hotplate
Plaque de cuisson

(30) Priorität: 05.05.2010 DE 102010028633
(43) Veröffentlichungstag der Anmeldung: 09.11.2011
(73) Patentinhaber: BSH Bosch und Siemens Hausgeräte GmbH, 81739 München (DE)
(72) Erfinder: Grätz, Franz, 83374, Traunwalchen (DE)

(56) Entgegenhaltungen:
- WO-A1-2008/029627
- JP-A- 2005 188 908

## Beschreibung

Die Erfindung bezieht sich auf ein Kochfeld gemäß Anspruch 1.

Kochfelder umfassen einen Kochbereich als Aufnahmefläche von Töpfen oder Pfannen, und einen Befestigungsbereich, mit welchem das Kochfeld in die Arbeitsfläche einer Einbauküche oder der oberen Seite eines Gargeräts eingebaut werden kann. In modernen Küchen sind Glaskeramikkochfelder üblich, bei denen von unten entweder über einen Heizwiderstand oder induktiv Wärme zugeführt wird. Glaskeramik eignet sich aufgrund der guten Wärmeleiteigenschaften für Kochfelder. Bei diesen Kochfeldern stellt sich die Aufgabe der Befestigung der Keramikplatte. Hierfür sind Rahmen bekannt. Diese Rahmen, wie unter WO 2008/029627 A1 offenbart, umfassen einen Zierrahmen, welcher nach oben den Kochbereich zu den Rändern begrenzt, und ferner einen Trägerrahmen, welcher mit dem Zierrahmen verbunden ist, und die Keramikplatte wird zwischen beiden, Rahmen aufgenommen. Unter JP 2005 18890A ist ein mehrteiliger Zierrahmen offenbart.

Aufgabe der vorliegenden Erfindung ist, eine neue Rahmenkonstruktion für Kochfelder zu erzeugen, die kostengünstig und einfach zu fertigen ist.

Diese Aufgabe wird durch die unabhängigen Ansprüche gelöst. Erfindungsgemäß wird ein Kochfeld mit einer Glaskeramikplatte, bereitgestellt, wobei die Platte zwischen einem Zierrahmen und einem Trägerrahmen aufgenommen ist. Dabei ist der Zierrahmen umlaufend geschlossen und weist eine Mehrzahl von Zierleisten auf. Insbesondere werden einzelne, nicht stoffschlüssig miteinander verbundene Leisten verwendet. Umlaufend geschlossen bedeutet insbesondere, dass kein zierleistenfreier Abschnitt an der Außenkante der Keramikplatte sichtbar ist. Durch einzelne Leisten, welche zumindest teilweise am Trägerrahmen befestigt sind, wird kostengünstig der Zierrahmen geschaffen. Zudem weisen die Zierleisten einen T-förmigen Querschnitt mit einem Stamm und einem ersten und einem zweiten Arm auf, wobei der Zierrahmen über den Stamm am Trägerrahmen befestigbar ist, und der erste Arm zum Halten der Keramikplatte des Kochfeldes dient. Insbesondere dient der zweite Arm zum Abstützen des Kochfelds an einer umgebenden Arbeitsplatte. So werden diese unterschiedlichen Teilaufgaben des Zierrahmens durch örtlich unterschiedliche Bereiche von ihm erfüllt. Gegenüber einem Schneiden eines Rahmens aus einem einstückigen Metallblech wird durch die Mehrzahl der Zierleisten eine erhebliche Materialersparnis erreicht. Der Trägerrahmen kann auch durch ein Kochfeldgehäuse gebildet sein.

Ein weiterer Vorteil der einzelnen Leisten ergibt sich aus der Möglichkeit der Schaffung eines Baukastensystems für unterschiedlich große Kochfelder. So ist die Tiefe der Keramikplatten i.d.R. gleich, aber die Breite kann sich unterscheiden, so dass stets einheitliche Querzierleisten verwendet werden können und breitenabhängig unterschiedliche Längszierleisten eingesetzt werden.

Insbesondere ist der Zierrahmen über ein Zusammenstecken der Zierleisten herstellbar. Das Zusammenstecken ist ein einfacher Bearbeitungsvorgang, welcher vom Fertigungsmitarbeiter ohne besondere Werkzeuge schnell umsetzbar und somit kostengünstig möglich ist. Das Zusammenstecken ist eine kostensparende Alternative zu den vorher bekannten Techniken der Erzeugung des Rahmens, wie bspw. dem Schweißen des Rahmens. Da erkannt wurde, dass die Stabilität des Kochfelds, also vor allem dessen Festigkeit gegen Biegekräfte, erst in dem zusammengebauten Zustand wesentlich ist, kann für den Zierrahmen selbst das einfache Zusammenstecken verwendet werden. Durch einen nachfolgenden Produktionsschritt des Verbindens des Zierrahmens mit dem Trägerrahmen wird zum einen eine sichere Aufnahme für die Keramikplatte geschaffen und zum anderen wird dadurch auch dem Zierrahmen selbst Stabilität verliehen.

In einer bevorzugten Ausführung weisen die Zierleisten des Zierrahmens unmittelbar gegeneinander keine weiteren Haltemittel auf, als die sich durch das Zusammenstecken ergebenden. Beim Zusammenstecken ergeben sich in diesem Sinne Haltekräfte, welche ggf. durch Rastungen unterstützt werden. Die beschriebenen Vorteile treten somit bereits auf, wenn während des nachfolgenden Fertigungsverfahrens der Zierrahmen ausreichende Stabilität aufweist, dass er nicht auseinander fällt. Insbesondere bestehen unmittelbar zwischen den einzelnen Zierleisten keine weiteren Halte- und/oder Führungsmittel wie Verschraubungen oder Verschweißungen. Hierbei werden mittelbare Haltemittel über den Trägerrahmen nicht betrachtet.

In einer weiterbildenden Ausführungsform greift eine sich in axialer Verlängerung einer Zierleiste erstreckende Führungslasche in eine Führungsaufnahme einer benachbarten Zierleiste. Diese Verlängerung ist einfach herstellbar und hierdurch werden die Zierleisten in einer definierten Lage zueinander gehalten.

Weiterführend ist zwischen zwei benachbarten Zierleisten ein Rastmechanismus vorgesehen, zum Verhindern des zufälligen Trennens der zusammengesteckten Zierleisten. So wird im Produktionsprozess sichergestellt, dass ein bereits zusammengefügter Zierrahmen sich nicht unbeabsichtigt wieder öffnen kann. Hierbei umfasst insbesondere dieser Rastmechanismus eine an der Führungslasche angeformte Rastzunge, welche einfach durch einen Stanz-/Biegeprozess herstellbar ist.

Alternativ werden zwei benachbarte Zierleisten gegeneinander nur über Kraftschluss geführt. In diesem Fall muss die Passung der Führungslaschen zu den Führungsaufnahmen enger ausgelegt werden und ggf. muss der Zierrahmen mit einer Fügevorrichtung

zusammengesetzt werden. Dies hat aber den Vorteil, dass ein in sich spielfreier und somit verwindungssteifer Zierrahmen erzeugt wird.

Vorteilhafter Weise weist der Zierrahmen vier Zierleisten auf und zumindest zwei - vorzugsweise alle vier - Zierleisten sind aus je einem einstückigen Blechmaterial, insbesondere in Schritten des Stanzens, Prägens und/oder Biegens, formbar. So wird auch bei der Herstellung der Zierleisten selbst ein vom Stanzen und Biegen getrennter Produktionsschritt, wie etwa des Klebens oder Schweißens mehrerer Teile vermieden.

Weiterführend weist die Zierleiste im Bereich des zweiten Arms zumindest teilweise eine doppelte Materialstärke auf, und über den ersten Arm besteht eine elastische Verspannung von der Platte zwischen dem Zierrahmen und dem Trägerrahmen, insbesondere senkrecht zur Plattenoberfläche. Durch diese Konstruktion kann bei der Befestigung von dem Stamm der jeweiligen Zierleiste mit dem Trägerrahmen eine gewisse Vorspannung von dem ersten Arm zu der Keramikplatte erreicht werden, und das doppelte Material des zweiten Arms dient als ein elastisches, also ein die Kräfte haltendes, Element.

Nachfolgend werden bevorzugte Ausführungsformen anhand von Figuren beschrieben. Es zeigen:
- Fig. 1: eine perspektivische Darstellung eines Gargeräts,
- Fig. 2: eine Explosionsdarstellung eines Kochfeldes,
- Fig. 3: eine Explosionsdarstellung des Zierrahmens,
- Fig. 4: eine perspektivische Darstellung einer Ecke des Zierrahmens vor dem Zusammenbau,
- Fig. 5: die Darstellung der Fig. 4 von der Unterseite,
- Fig. 6: eine perspektivische Darstellung einer Ecke des Zierrahmens im Zustand des Zusammenbaus,
- Fig. 7: die Darstellung der Fig. 6 von der Unterseite,
- Fig. 8: eine perspektivische Darstellung des Kochfeldes von der Unterseite,
- Fig. 9: eine Variante der Zierrahmenkonstruktion,
- Fig. 10.: einen Querschnitt durch eine Längsstrebe und
- Fig.11: eine Unteransicht des Zierrahmens einer alternativen Ausführungsform.

Fig.1 zeigt ein Gargerät 2, insbesondere einen Backofen, mit einem Kochfeld 1 an der Oberseite. Fig. 2 zeigt das Kochfeld 1 von der Unterseite. Es weist drei Hauptbestandteile auf, nämlich die Keramikplatte 40, den Trägerrahmen 50 und den Zierrahmen 10. Der Trägerrahmen dient ferner zur Aufnahme der Heizelemente (nicht dargestellt). Der Trägerrahmen nimmt die Gewichtskräfte der Keramikplatte 40 auf und ist mit Befestigungsbereichen (nicht näher dargestellt) an dem Rahmen des Gargeräts 2 oder an einer Arbeitsplatte der Küchenzeile befestigbar. Der Begriff "Zierrahmen" drückt aus, dass seine Oberfläche dem Anwender zugerichtet ist. Neben der optischen Funktion hat er die Aufgabe die Keramikplatte 40 in ihrer Lage zu halten und er dient zur Befestigung gegen die Arbeitsplatte.

Fig. 3 zeigt, dass der Zierrahmen 10 zwei Längszierleisten 20 und zwei Querzierleisten 30 umfasst. Diese sind paarweise identisch. Die Längszierleisten 20 bilden den Zierrahmen an der dem Anwender zugerichteten und entfernten Kochfeldseite, und die Querzierleisten 30 liegen an den entsprechenden Seiten des Kochfelds 1.

Gemäß Fig. 4 und Fig. 5 wird deutlich, wie eine Längszierleiste 20 mit einer Querzierleiste 30 zusammengesteckt werden kann. Dazu befindet sich am Ende der Querzierleiste 30 eine Führungslasche 32, welche in eine Führungsaufnahme 22, 23 der Längszierleiste 20 eingeführt werden kann. Die Führungsaufnahme 22, 23 wird zum einen aus einem Bereich einer umgerändelten Außenkante 22 der Längszierleiste 20 und zum anderen aus einer Stirnfläche 23 gebildet. Sobald beide Teile ineinander verschoben, also zusammengesteckt, wurden, sind sie verdrehungsfrei gegeneinander gelagert. Eine Rastzunge 34 der Querzierleiste 30 rastet hinter einen Rastabsatz 24 der Längszierleiste 20 ein und verhindert so das Trennen beider Teile. Auf diese Weise wird mit zwei Längs- und zwei Querzierleisten der Zierrahmen erzeugt. Die Dicke der Zierleisten beträgt 0,5 mm.

Fig. 10 zeigt die Längszierleiste 20 in ihrem T-förmigen Querschnitt, wobei der Querschnitt der Querzierleiste weitestgehend entsprechend ausgeführt ist. Vertikal erstreckt sich ein Stamm 27, welcher zunächst nach links abgewinkelt ist, dort einen zweiten Arm 29 bildet und im 180°-Winkel umgeleitet den ersten Arm 28 des T-förmigen Querschnitts bildet. Die untere Oberfläche des ersten Arms 28 liegt im Zusammenbau auf der Keramikplatte 40, und der zweite Arm 29 stützt sich auf der Arbeitsfläche des Gargeräts 2 ab.

Zur Erhöhung der Verwindungssteifigkeit des Zierrahmens 10 ist, wie in Fig. 4, 5 und 7 gezeigt, an dem Stamm 27 der Zierleisten 20 und 30 eine Verzahnung 26, 36 so vorgesehen, dass sie in die Verzahnung des Gegenstücks greift.

Der so erzeugte Zierrahmen 10 weist eine ausreichende Stabilität und Eigenfestigkeit auf, dass er als Aufnahme der Keramikplatte 40 dienen kann. Im Produktionsprozess wird im Anschluss der Trägerrahmen 50, welcher einstückig aus einem Blech gestanzt und gebogen wurde, mit dem Zierrahmen 10 verbunden. Hierzu eignen sich Verschraubungen, Verschweißungen oder Toxen. Erst durch diese Verbindung erhält das so entstandene Kochfeld 1 seine Stabilität. Zum einen ergibt sich die Stabilität durch die Verbindung von Trägerrahmen 50 und Zierrahmen 10 und zum anderen wird dies durch die Steifigkeit der Keramikplatte 40 unterstützt.

Aus dieser Beschreibung ergibt sich, dass der Zierrahmen für sich genommen nur eine ausreichende Stabilität dafür aufweisen muss, dass er im Produktionsprozess mit der Keramikplatte verarbeitet werden kann. So können die genannten Rastverbindungen und Führungen der Zierleisten gegeneinander sogar ein gewisses Spiel aufweisen, sofern sichergestellt ist, dass diese Teile gegen ein unbeabsichtigtes Auseinanderfallen gesichert sind.

Fig. 6 zeigt die Schliffrichtung 21, 31 der Zierleisten. Durch die Einheitlichkeit der Schliffrichtung wird der optische Gesamteindruck verbessert. Fig. 6 zeigt ferner einen Absatz 25 in vertikaler Richtung zwischen Querzierleiste 30 und der Längszierleiste 20, welcher dadurch entstanden ist, dass die Führungslasche 32 in direkter Verlängerung der Querzierleiste und somit relativ zur Längszierleiste um die Materialstärke nach unten versetzt ist. Um diesen Absatz zu vermeiden, kann bei der Querzierleiste 30, wie in Fig. 9 dargestellt, die Führungslasche 32 um einen Versatz 24 der Materialstärke abgewinkelt werden. In diesem Fall wird der beschriebene Absatz 25 beseitigt und stattdessen ist an dieser Stelle lediglich eine gewisse Fuge sichtbar.

Fig. 11 zeigt in einer Schnittansicht von unten eine Alternative zu dem beschriebenen Zusammenstecken der Zierleisten 20', 30'. So kann an den T-förmigen Stämmen 27, 37 der Zierleisten jeweils eine Hakenform angeordnet sein, die gegeneinander eingreifen. Zusätzlich wird ferner eine Rast benötigt, welche dafür sorgt, dass die Zierleisten nicht unbeabsichtigt getrennt werden können. Auf diese Weise kann auf die Führungslasche verzichtet werden und der genannte Absatz 25 wird ebenfalls nicht mehr erzeugt.

### Bezugszeichen

- 1: Kochfeld
- 2: Gargerät
- 10: Zierrahmen
- 20: Längszierleiste
- 21, 31: Schliffrichtung
- 22, 23: Führungsaufnahme
- 24.: Versatz
- 25: Absatz
- 26, 36: Verzahnung
- 27,37: Stamm
- 28: erster Arm
- 29: zweiter Arm
- 30: Querzierleiste
- 40: Platte / Keramikplatte
- 50: Trägerrahmen
- 52: Befestigungspunkte des Toxen

## Patentansprüche

1. Kochfeld (1) mit einer Glaskeramikplatte, (40) wobei die Platte (40) zwischen einem Zierrahmen (10) und einem Trägerrahmen (50) aufgenommen ist und der Zierrahmen (10) umlaufend geschlossen ist und eine Mehrzahl von Zierleisten (20, 30) aufweist, **dadurch gekennzeichnet, dass** die Zierleisten (20, 30) einen T-förmigen Querschnitt mit einem Stamm (27) und einem ersten (28) und einem zweiten (29) Arm aufweisen, wobei der Zierrahmen über den Stamm (27) am Trägerrahmen (50) befestigt ist, und der erste Arm (28) zum Halten der Keramikplatte (40) des Kochfeldes (1) dient.

2. Kochfeld (1) gemäß Anspruch 1 **dadurch gekennzeichnet, dass** der Zierrahmen (10) über ein Zusammenstecken der Zierleisten (20, 30) herstellbar ist.

3. Kochfeld (1) gemäß Anspruch 2 **dadurch gekennzeichnet, dass** die Zierleisten (20, 30) des Zierrahmens (10) unmittelbar gegeneinander keine weiteren Haltemittel aufweisen, als die sich durch das Zusammenstecken ergebenden.

4. Kochfeld (1) gemäß einem der vorangegangenen Ansprüche, **dadurch gekennzeichnet, dass** eine sich in axialer Verlängerung einer Zierleiste (30) erstreckende Führungslasche (32) in eine Führungsaufnahme (22) einer benachbarten Zierleiste (20) greift.

5. Kochfeld (1) gemäß Anspruch 4 **dadurch gekennzeichnet, dass** zwischen zwei benachbarten Zierleisten ein Rastmechanismus (24, 34) vorgesehen ist, zum Verhindern des zufälligen Trennens der zusammengesteckten Zierleisten (20, 30) und insbesondere dadurch, dass dieser Rastmechanismus eine an die Führungslasche (32) angeformte Rastzunge (34) umfasst.

6. Kochfeld gemäß einem der Ansprüche 1 bis 4 **dadurch gekennzeichnet, dass** zwei benachbarte Zierleisten (20, 30) unmittelbar gegeneinander nur über Kraftschluss geführt sind.

7. Kochfeld (1) gemäß einem der vorangegangenen Ansprüche, **dadurch gekennzeichnet, dass** der Zierrahmen vier Zierleisten (20, 30) aufweist und dass zumindest zwei - vorzugsweise alle vier - Zierleisten aus je einem einstückigen Blechmaterial, insbesondere in Schritten des Stanzens, Prägens und/oder Biegens, formbar sind.

8. Kochfeld gemäß einem der vorangegangenen Ansprüche, **dadurch gekennzeichnet, dass** die Zierleiste im Bereich des zweiten Arms (29) zumindest teilweise doppelte Materialstärke aufweist, und dass über den ersten Arm (28) eine elastisch Verspannung von der Platte (40) zwischen dem Zierrahmen (10) und dem Trägerrahmen (50) besteht.

## Claims

1. Hotplate (1) with a glass ceramic plate (40), wherein the plate (40) is accommodated between a decorative frame (10) and a support frame (50) and the decorative frame (10) is circumferentially closed and has a plurality of decorative strips (20, 30), **characterised in that** the decorative strips (20, 30) have a T-shaped cross-section with a trunk (27) and a first (28) and a second (29) arm, wherein the decorative frame is attached to the support frame (50) by way of the trunk (27), and the first arm (28) serves to hold the ceramic plate (40) of the hotplate (1).

2. Hotplate (1) according to claim 1, **characterised in that** the decorative frame (10) can be manufactured by assembling the decorative strips (20, 30).

3. Hotplate (1) according to claim 2, **characterised in that** the decorative strips (20, 30) of the decorative frame (10) have no retaining means directly in respect of one another, other than those produced by the assembly.

4. Hotplate (1) according to one of the preceding claims, **characterised in that** a guide tab (32) extending in an axial extension of a decorative strip (30) engages in a guide receptacle (22) of an adjacent decorative strip (20).

5. Hotplate (1) according to claim 4, **characterised in that** a latching mechanism (24, 34) is provided between two adjacent decorative strips, to prevent the accidental separation of the assembled decorative strips (20, 30) and in particular **in that** this latching mechanism comprises a snap-in pin (34) integrally moulded onto the guide tab (32).

6. Hotplate according to one of claims 1 to 4, **characterised in that** two adjacent decorative strips (20, 30) are guided directly against one another only by adhesion.

7. Hotplate (1) according to one of the preceding claims, **characterised in that** the decorative frame has four decorative strips (20, 30) and that at least two - preferably all four - decorative strips can be shaped in each case from a one-piece sheeting, in particular in steps of punching, stamping and/or bending.

8. Hotplate according to one of the preceding claims, **characterised in that** the decorative strip at least partially has double material strength in the region of the second arm (29), and that by way of the first arm (28) an elastic tensioning of the plate (40) exists between the decorative frame (10) and the support frame (50).

## Revendications

1. Plaque de cuisson (1) avec une plaque vitrocéramique (40), dans laquelle la plaque (40) est insérée entre un cadre ornemental (10) et un cadre-support (50) et le cadre ornemental (10) est fermé sur l'ensemble de son périmètre et présente une pluralité de moulures (20, 30), **caractérisée en ce que** les moulures (20, 30) présentent une section en forme de T avec un fût (27) et un premier (28) et un deuxième bras (29), dans laquelle le cadre ornemental est fixé par-dessus le fût (27) au cadre-support (50) et le premier bras (28) sert à tenir la plaque vitrocéramique (40) de la plaque de cuisson (1).

2. Plaque de cuisson (1) selon la revendication 1, **caractérisée en ce que** le cadre ornemental (10) peut se composer en assemblant les moulures (20, 30).

3. Plaque de cuisson (1) selon la revendication 2, **caractérisée en ce que** les moulures (20, 30) du cadre ornemental (10) ne présentent immédiatement l'une contre l'autre aucun autre moyen d'arrêt que ceux découlant de l'assemblage.

4. Plaque de cuisson (1) selon l'une des revendications précédentes, **caractérisée en ce qu'**une bride de guidage (32) s'étendant selon une prolongation axiale d'une moulure (30) s'engrène dans un logement de guidage (22) d'une moulure voisine (20).

5. Plaque de cuisson (1) selon la revendication 4, **caractérisée en ce qu'**un mécanisme d'encliquetage (24, 34) est prévu entre deux moulures voisines afin d'empêcher une séparation fortuite des moulures (20, 30) assemblées et en particulier **en ce que** ce mécanisme d'encliquetage englobe une langue d'encliquetage (34) formée sur la bride de guidage (32).

6. Plaque de cuisson selon l'une des revendications 1 à 4, **caractérisée en ce que** deux moulures voisines (20, 30) sont uniquement poussées immédiatement l'une contre l'autre par adhérence.

7. Plaque de cuisson (1) selon l'une des revendications précédentes, **caractérisée en ce que** le cadre ornemental présente quatre moulures (20, 30) et **en ce qu'**au moins deux et de préférence toutes les quatre moulures sont susceptibles d'être formées en un morceau d'un matériau tôlé, en particulier selon les étapes de l'estampage, du gaufrage et/ou du pliage.

8. Plaque de cuisson selon l'une des revendications précédentes, **caractérisée en ce que** la moulure dans la zone du deuxième bras (29) présente au moins partiellement une double épaisseur de matériau et **en ce qu'**une tension élastique de la plaque (40) entre le cadre ornemental (10) et le cadre-support (50) existe via le premier bras (28).
